# EUROPÄISCHE PATENTSCHRIFT

(11) **EP 2 676 028 B1**
(45) Veröffentlichungstag und Bekanntmachung des Hinweises auf die Patenterteilung: **16.05.2018**
(21) Anmeldenummer: 12702840.5
(22) Anmeldetag: 09.02.2012
(51) Int. Cl.: F02N 11/08

(54) **SCHALTUNGSANORDNUNG, VERFAHREN ZUM BETREIBEN DAFÜR UND STARTVORRICHTUNG**
CIRCUIT ARRANGEMENT, METHOD FOR OPERATING THE LATTER AND STARTING APPARATUS
CIRCUIT, PROCÉDÉ PERMETTANT DE FONCTIONNEMENT CORRESPONDANT ET DISPOSITIF DE DÉMARRAGE

(30) Priorität: 15.02.2011 DE 102011004156
(43) Veröffentlichungstag der Anmeldung: 25.12.2013
(73) Patentinhaber: SEG Automotive Germany GmbH, 70499 Stuttgart (DE)
(72) Erfinder: SCHMIDT, Karl-Otto, 75210 Keltern (DE)
(74) Vertreter: Steinbauer, Florian
(86) Internationale Anmeldenummer: PCT/EP2012/052189
(87) Internationale Veröffentlichungsnummer: WO 2012/110390

(56) Entgegenhaltungen:
- DE-A1-102008 043 546
- DE-A1-102009 027 234
- DE-A1-102009 046 796
- DE-A1-102009 047 163
- DE-A1-102010 030 384

## Beschreibung

### Stand der Technik

Die Erfindung bezieht sich auf eine Schaltungsanordnung für eine elektrische Maschine, insbesondere für eine Startvorrichtung mit einem Startermotor zum Starten einer Brennkraftmaschine, in einem Kraftfahrzeug, mit einer Strombegrenzungsvorrichtung zum Begrenzen eines Einschaltstroms der elektrischen Maschine, mit einer Überbrückungsvorrichtung zum Überbrücken der Strombegrenzungsvorrichtung, wobei die Überbrückungsvorrichtung direkt an ein hohes Potential einer Spannungsquelle schaltbar ist.

Die Erfindung bezieht sich ferner auf ein Verfahren zum Betreiben einer, insbesondere oben beschriebenen, Schaltungsanordnung für eine elektrische Maschine, insbesondere für eine Startvorrichtung mit einem Startermotor zum Starten einer Brennkraftmaschine, in einem Kraftfahrzeug, mit einer Strombegrenzungsvorrichtung zum Begrenzen eines Einschaltstroms der elektrischen Maschine und einer Überbrückungsvorrichtung zum zeitweisen Überbrücken der Strombegrenzungsvorrichtung.

Außerdem bezieht sich die Erfindung auf eine Startvorrichtung zum Starten einer Brennkraftmaschine in einem Kraftfahrzeug mit einer, insbesondere oben beschriebenen, Schaltungsanordnung, mit einem Startermotor und mit einer Strombegrenzungsvorrichtung zum Begrenzen eines Einschaltstroms des Startermotors und mit einer Überbrückungsvorrichtung zum Überbrücken der Strombegrenzungsvorrichtung, wobei die Überbrückungsvorrichtung mittels eines hohen Potentials einer Spannungsquelle schaltbar ist.

Es sind Startvorrichtungen bekannt, die eine Brennkraftmaschine starten. Zum Starten der Brennkraftmaschine wird ein Starterritzel in einen Zahnkranz der Brennkraftmaschine mittels einem als Einspurvorrichtung ausgebildeten Starterrelais eingespurt. Dabei wird gleichzeitig von dem Relais eine Kontaktbrücke zwischen zwei Kontakten geschlossen, die einen Stromkreis für die elektrische Maschine zu einer Stromquelle schließt, wobei der Stromkreis auf hohe Ströme bis zu 1000 bzw. 1500 Ampere bei ca. 12 bis 13 Volt ausgelegt ist. Damit das Starterritzel den Zahnkranz problemlos einspurt und eine Zahn-auf-Zahn-Stellung vermieden wird, wird das Starterritzel über ein Steilgewinde eingespurt. Zusätzlich kann vorgesehen sein, dass die elektrische Maschine leicht angedreht wird, wobei der Stromkreis über einen Vorwiderstand geführt ist. Sobald die Brennkraftmaschine gestartet ist, spurt das Starterritzel aus dem Zahnkranz durch das Starterrelais als Anker aus, und der Stromkreis der elektrischen Maschine wird von der Kontaktbrücke unterbrochen.

Die hohe Stromabnahme beim Starten einer Brennkraftmaschine führt dazu, dass die Batteriespannung von ursprünglich 12 Volt auf ca. 6 Volt und gegebenenfalls tiefer einbricht. Der Einbruch ist abhängig von Umgebungsparametern wie Temperatur und Batterieladezustand, der Baugröße, dem ohmschen Widerstand des Ankers, dem Spannungsabfall an den Kohlebürsten und den Zuleitungskablen. Weitere elektrische Verbraucher wie beispielsweise Steuergeräte, Kraftstoffpumpe und Scheinwerfer können gegebenenfalls nicht mehr ausreichend mit elektrischer Energie versorgt werden, so dass diese vom Starten beeinträchtigt werden. Dies ist bei einem sogenannten Kaltstart d. h. bei einem Start einer Brennkraftmaschine vor Betriebsbeginn des Fahrzeugs unkritisch. Kritischer ist dies beziehungsweise unbefriedigender für die Fahrzeuginsassen ist es, bei einem Start-Stopp-Betrieb des Kraftfahrzeugs. Beispielsweise werden elektrische Verbraucher beim Wiederstart der Brennkraftmaschine an einer Ampel oder im Stau derart beeinträchtigt, dass diese die nötige Batterieleistung nicht bekommen und somit zumindest kurzzeitig aussetzen. Dies ist unerwünscht.

Dem Anmelder ist bekannt, dass zur Begrenzung des Spannungseinbruchs eine Strombegrenzungsvorrichtung zumindest kurzzeitig beim Starten der Brennkraftmaschine eingesetzt werden kann, um den Spannungseinbruch zu reduzieren, indem die elektrische Maschine mit einem reduzierten Strom über einen Vorwiderstand beaufschlagt wird. Der Vorwiderstand ist dabei im Hauptstrompfad der elektrischen Maschine so geschaltet, dass auch hierüber hohe Ströme bis zu 600 A und mehr Ampere fließen können. Ist die Brennkraftmaschine angelaufen, so wird über eine Überbrückungsvorrichtung die Strombegrenzungsvorrichtung überbrückt und der Startermotor mit einem maximalen Strom beaufschlagt. Ein großer Spannungseinbruch zu diesem Zeitpunkt überwunden. Somit tritt ein nur noch vertretbarer kleiner Spannungseinbruch auf. Der Spannungseinbruch reduziert sich beispielsweise auf nur noch einen Bereich von 10 bis 20 Prozent von einem Bereich vorher von 50 bis 60 Prozent. Die DE 10 2009 027 234 A1 offenbart beispielsweise eine solche Strombegrenzungsvorrichtung mit mehreren parallel geschalteten Strompfaden. Dem Anmelder ist ferner bekannt, einen Vorwiderstand im Hauptstrompfad des Startermotors vorzusehen, der über eine Überbrückungsvorrichtung, die als Kontaktschließer ausgebildet ist, zu überbrücken, wenn der Startermotor bereits angedreht ist und eine gewisse Drehzahl erreicht hat, so dass der Spannungseinbruch, wie oben beschrieben, höchstens 10 bis 20 Prozent beträgt.
Es ist Aufgabe der Erfindung eine Schaltungsanordnung, ein Verfahren und eine Startvorrichtung der eingangs genannten Art derart weiterzubilden, dass die Schaltungsanordnung und somit die Startvorrichtung über die Lebensdauer möglichst stabil und sicher arbeitet.

### Offenbarung der Erfindung

Erfindungsgemäß wird die Aufgabe durch den Gegenstand der Patentansprüche 1, 7 und 8 gelöst. Die abhängigen Ansprüche definieren bevorzugte Weiterbildungen der Erfindung.
Es ist ein Gedanke der Erfindung, eine dem Anmelder bekannte Schaltungsanordnung derart weiterzubilden, so dass, falls die Überbrückungsvorrichtung fehlerhaft arbeitet oder ausfällt und somit der Vorwiderstand zerstört werden würde, eine Funktionsuntüchtigkeit der Startvorrichtung vermieden wird.
Es ist somit ein Gedanke der Erfindung, aus diesem Grund die Überbrückungsvorrichtung als Kontaktöffner auszubilden, wobei der Kontaktöffner in dem Strompfad derart ausgebildet ist, so dass der Kontaktöffner direkt an einen Steuerschalter der elektrischen Maschine schaltbar ist. Somit wird der als Überbrückungsvorrichtung ausgebildete Kontaktöffner direkt ohne Verzögerung mit Spannung beaufschlagt, wenn der Steuerschalter zur Ansteuerung einer Startvorrichtung geschlossen wird. Der Kontaktöffner trennt somit den Hauptstrompfad schnell, so dass die elektronische Maschine über eine Strombegrenzungsvorrichtung anlaufen muss. Im Fehlerfall des Kontaktöffners ist dagegen die Strombegrenzungsvorrichtung ständig überbrückt. Es ist also der herkömmliche Strompfad mit maximaler Strombeaufschlagung freigeschaltet, wie bei einem konventionellen Kaltstart. Die Gefahr, dass bei einem Funktionsausfall der Überbrückungsvorrichtung die Strombegrenzungsvorrichtung einen thermischen Schaden erleidet, wird somit mit dem direkt geschalteten Kontaktöffner quasi selbsttätig oder automatisch vermieden.

Die Überbrückungsvorrichtung wird wieder gelöst, indem der Startermotor beziehungsweise die elektrische Maschine mit Spannung beaufschlagt wird und somit eine Spannung induziert, so dass ein Spannungsabfall an der elektrischen Maschine zu einer Reduktion der Spannung an der Überbrückungsvorrichtung führt, was wiederum dazu führt, dass der Schaltkontakt vom Kontaktöffner im Hauptstrompfad wieder geschlossen wird. Dieser Vorgang dauert bevorzugt solange, dass eine sogenannte Kurzschlussphase dass heißt, die Zeitdauer in dem ein Spannungseinbruch stattfinden könnte überwunden wird, so dass wie bereits oben beschrieben ein Spannungseinbruch deutlich reduziert wird.

Um noch definierter die zu überbrückende Zeitdauer typabhängig einzustellen, ist bevorzugt eine Schaltverzögerungseinrichtung in einer Potential-Masse-Strompfadrichtung im Strompfad hinter dem Kontaktöffner angeordnet. Somit wird bei Spannungsbeaufschlagung des Kontaktöffners dieser zuerst aktiviert und die Verzögerung zum Schließen des geöffneten Kontakts wird vorher durch die Schaltverzögerungseinrichtung festeingestellt.

Gemäß einer vorteilhaften Ausführungsform umfasst die Schaltverzögerungseinrichtung ein passives Bauelement, insbesondere einen Widerstand. Dies hat den Vorteil, dass das passive Bauelement deutlich kostengünstiger ausgeführt sein kann, als eine Spule. Außerdem wird die gespeicherte Energie der Spule im Kontaktöffner, das heißt dem schaltenden Relais, gleichmäßig belastet.

Gemäß einer bevorzugten oder zusätzlichen Ausführungsform, um eine stabile Konstruktion zu erzielen, umfasst die Schaltverzögerungseinrichtung ein passives Bauelement, insbesondere eine Spule. Mit einer Spule, die auf dem Kern der Relaisspule vom Kontaktöffner angeordnet sein kann, lässt sich gegenüber einem vergleichbaren ohmschen Widerstand die Abschaltzeit je nach Bestromungsrichtung der Spule verzögern oder verkürzen. Die Abschaltzeit wird verzögert, wenn die Bestromungsrichtung und die Bewicklungsrichtung in beiden Spulen gleichgerichtet ist. Die Abschaltzeit wird verkürzt, wenn die zusätzliche Spule in entgegengesetzter Richtung der Spule vom Kontaktöffner bestromt beziehungsweise bewickelt ist.

Weiter bevorzugt umfasst die Schaltungsanordnung eine erste Schaltvorrichtung, über die die elektrische Maschine mit Spannung beaufschlagbar ist und wobei im Strompfad eine Überbrückungsvorrichtung eine Sicherheitseinrichtung, insbesondere in Form einer Diode, nachgeschaltet ist. Die Schaltvorrichtung hat den Vorteil, dass mit der Schaltvorrichtung hohe Ströme bis oder über 1000 Ampere kurzzeitig geschaltet werden können und diese Schaltvorrichtung mit kleinen Strömen über den Steuerschalter schaltbar ist. Damit beim Ausschalten der elektrischen Maschine die Schaltvorrichtung nicht von der Überbrückungsvorrichtung, die bevorzugt als Relais mit einer Spule ausgebildet ist, diese aufgrund induktiver Spannung die Schaltvorrichtung mit Strom speist, was zu Fehlfunktionen und Beschädigungen der elektrischen Maschine führen könnte, ist bevorzugt eine Diode zum Sperren des Stromes in entgegengesetzter Richtung als Sicherheitseinrichtung nachgeschaltet.

Um eine Startvorrichtung möglichst effizient auszubilden, so dass eine nicht allzu hohe thermische Belastung auftritt, umfasst die erste Schaltvorrichtung bevorzugt eine Einzugswicklung und eine Haltewicklung, wobei die Einzugswicklung masseseitig an der Potentialseite der elektrischen Maschine, insbesondere an einem Strompfadknoten mit der Masse der Überbrückungsvorrichtung geschaltet ist. Die Haltewicklung ist dagegen direkt mit der Masseseite der Stromquelle verbunden. Eine derartige Schaltung hat den Vorteil, dass die Einzugswicklung kurzzeitig bestromt wird, und diese niederohmig ist und die Haltewicklung hochohmig ist und somit einen geringeren Haltestrom benötigt.

Die Aufgabe wird auch durch ein Verfahren dadurch gelöst, dass nach einem Einschalten eines Steuerschalters die Überbrückungsvorrichtung mit Spannung beaufschlagt wird und in Folge dessen ein Hauptstrompfad des Startermotors von der Überbrückungsvorrichtung als Kontaktöffner unterbrochen wird, wobei der Hauptstrompfad von einer ersten Schaltvorrichtung geschlossen wird und die elektrische Maschine über die Strombegrenzungsvorrichtung mit Spannung beaufschlagt wird, wobei in Folge eines Spannungsabfalls am Startermotor die Spannung der zur elektrischen Maschine in Reihe geschalteten Überbrückungsvorrichtung abfällt, so dass der Hauptstrompfad von der Überbrückungsvorrichtung wieder geschlossen wird und die Strombegrenzungsvorrichtung überbrückt wird, wobei der Hauptstrompfad von der ersten Schaltvorrichtung unterbrochen wird, sobald die mit Spannung beaufschlagte erste Schaltvorrichtung vom Steuerschalter ausgeschaltet wird. Somit wird durch einen stabilen Aufbau und ein stabiles Verfahren verhindert, dass bei einer Fehlfunktion oder einem Funktionsausfall der Überbrückungsvorrichtung die Spannungsbegrenzungsvorrichtung unnötig hoch belastet wird, so dass eine Zerstörung der Starkstrombegrenzungsvorrichtung vermieden wird. Die Überbrückungsvorrichtung in Form eines zusätzlichen Relais wird, wie bei einem Mono-Flop-Baustein verzögert abgeschaltet und bildet somit eine monostabile Kippstufe in Form eines Kontaktöffners.

Die Aufgabe wird auch durch eine Startvorrichtung dadurch gelöst, dass die Überbrückungsvorrichtung mittels eines hohen Potentials an einer Spannungsquelle schaltbar ist und die Überbrückungsvorrichtung als Kontaktöffner, bevorzugt als Schaltrelais, ausgebildet ist. Somit ist die Überbrückungsvorrichtung ziemlich schnell schaltbar, Schaltverzögerungselemente sind vor oder in der Überbrückungsvorrichtung nicht angeordnet. Die Startvorrichtung ist einfach aufgebaut und erreicht somit eine lange Lebensdauer.

Um gegebenenfalls die Überbrückungsvorrichtung schnell und einfach auszutauschen oder um die Startvorrichtung an einen gegebenen Bauraum geometrisch effizient anzupassen, ist bevorzugt die Überbrückungsvorrichtung als separates Bauteil zum Startermotor mit einem als erste Schaltvorrichtung dienenden Starterrelais ausgebildet. Die Überbrückungsvorrichtung kann somit an der Brennkraftmaschine oder an der Karosserie separat angeordnet sein.

Gemäß einer alternativen Ausführungsform sind die Überbrückungsvorrichtungen mit dem Startermotor und dem Starterrelais in einem gemeinsamen Gehäuse oder als gemeinsame Baugruppe ausgebildet. Bei einer solchen Ausführungsform sind bevorzugt Kabel eingesetzt, die mit unter sehr hohe Ströme übertragen. Sicherheitstechnisch ist somit die Startvorrichtung einfach, sicher und kompakt aufgebaut.

Es versteht sich, dass die vorstehend genannten und nachstehend noch zu erläuternden Merkmale nicht nur in der jeweils angegebenen Kombination, sondern auch in anderen Kombinationen verwendbar sind.

### Kurze Beschreibung der Zeichnungen

Die Erfindung wird im Folgenden unter Bezugnahme auf Zeichnungen näher erläutert. Es zeigen:
- Fig. 1: eine erste erfindungsgemäße Schaltungsanordnung,
- Fig. 2: eine Schaltungsanordnung gemäß einer zweiten Ausführungsform,
- Fig. 3: eine Schaltungsanordnung gemäß einer dritten Ausführungsform und
- Fig. 4: ein Zeit-Schalt-Diagramm.

### Ausführungsformen der Erfindung

Die Fig. 1 zeigt einen schematischen Schaltplan einer erfindungsgemäßen Schaltungsanordnung 1 für eine elektrische Maschine 2. Die elektrische Maschine 2 ist Teil einer Startvorrichtung 17. Die Startvorrichtung 17 umfasst ferner eine erste Schaltvorrichtung 5, die als Relais mit einer Einzugswicklung 13 und einer Haltewicklung 14 ausgebildet ist, um zum einen mit dem Anker ein Starterritzel 25 in einen Zahnkranz 18 einer Brennkraftmaschine 15 ein- und auszuspuren und zum anderen eine Kontaktbrücke mit einem Schaltkontakt 51 von einem Hauptstrompfad 20 der elektrischen Maschine 2 zwischen einer als Energiequelle dienenden Batterie 10 und dem Startermotor 2 zu schließen und zu öffnen.

Ferner ist als Strombegrenzungseinrichtung ein Anlaufwiderstand 3 als Vorwiderstand dem Startermotor 2 vorgeschaltet. Der Schaltkontakt 51 kann vor oder hinter dem Vorwiderstand 3 angeordnet sein, bevorzugt ist er, wie in der Fig. 1 dargestellt, hinter dem Schaltkontakt 51 angeordnet. Die Startvorrichtung 17 wird über einen Steuerschalter 8 mit einem Schaltkontakt 81 angesteuert, der elektrische Energie von der Batterie 10 schaltet, wobei die Schaltströme in einem Nebenstrompfad 30 deutlich niedriger sind als die Schaltströme im Hauptstrompfad 20. Die Schaltströme im Hauptstrompfad 20 können im Bereich von bis ca. 1000 Ampere und mehr betragen. Der Nebenstrompfad 30, der primär die erste Schaltvorrichtung 5 und eine Überbrückungsvorrichtung 4 versorgt, ist für deutlich niedrigere Ströme ausgelegt. Der Anlaufwiderstand 3 wird von einer Überbrückungsvorrichtung 4 erfindungsgemäß überbrückt.

Die Überbrückungsvorrichtung 4 umfasst ferner eine zweite Schaltvorrichtung 7, die ebenfalls als Relais ausgebildet ist, mit einem zweiten Schaltkontakt 71, um sehr hohe Ströme vom Hauptstrompfad 20 zu schalten. Die Überbrückungsvorrichtung 4 ist als Kontaktöffner vorgesehen, so dass im unbelasteten Zustand der zweiten Schaltvorrichtung 7 von der Überbrückungsvorrichtung 4 der Stromkreis geschlossen ist und der Anlaufwiderstand 3 überbrückt wird. Die Überbrückungsvorrichtung 4 ist direkt am hohen Potential der Batterie 10 geschaltet und wird ebenfalls durch den Steuerschalter 8 angesteuert. Hierfür ist die Überbrückungsvorrichtung 4 am Strompfadknoten 84 des Nebenstrompfads 30 hinter dem Steuerschalter 8 geschaltet.

Die Fig. 2 zeigt eine weitere besondere Ausführungsform der erfindungsgemäßen Schaltungsanordnung 1, wobei die Überbrückungsvorrichtung 4 lediglich modifiziert ist. Zur Einstellung der Schaltverzögerung nach dem Öffnen des Kontaktöffners 7 ist eine Schaltverzögerungseinrichtung 60 vorgesehen, die in der Fig. 2 als Bauelement in Form eines Widerstands 61 nachgeschaltet ist. Mit dem ohmschen-Widerstand 61 in Reihe wird die gespeicherte Energie der Spule vom Kontaktöffner 7 linear gleichmäßig belastet, wobei die Abschaltzeit (tau) = der Induktivität (L) / Widerstand (R) ist.

Zusätzlich ist eine Diode 9 als Sicherheitseinrichtung parallel zur Schaltverzögerungseinrichtung 60 geschaltet, damit beim Ausschalten des Startermotors 2 das Relais 7 nicht umgekehrt bestromt wird und somit dazu führt, dass die erste Schaltvorrichtung 5 den Schaltkontakt 51 wieder schließt, was zu einer Fehlfunktion des Startermotors 2 und somit zu einer vorzeitigen Zerstörung bzw. einem Verschleiß führen könnte. Wie in Fig. 1 und 2 gezeigt ist, kann die Überbrückungsvorrichtung 4 als separates Bauteil ausgebildet sein und somit separat an einer herkömmlichen Startvorrichtung 17 angeschlossen bzw. montiert sein oder an der Karosserie oder an der Brennkraftmaschine 15. Die herkömmliche Startvorrichtung 17 ist lediglich in soweit modifiziert, dass sie den Anlaufwiderstand 3 umfasst und zwei Strompfadknoten 32 und 34 vor und hinter dem Anlaufwiderstand 3 aufweist, an die Überbrückungsvorrichtung 4 angeschlossen wird.

Die Fig. 3 zeigt wiederum einen Schaltplan einer Schaltungsanordnung 1 bei der lediglich die Schaltverzögerungseinrichtung 60 dahingehend modifiziert ist, dass statt dem Widerstand 61 eine Spule 62 angeordnet ist. Die Spule 62 ist also in Reihe zum zusätzlichen Relais 7 geschaltet und ist auf eine Zeitdauer so ausgelegt, wie eine Schaltverzögerung vom Kontaktöffner 7 vordefiniert erwünscht wird. Dadurch wird der sogenannte Kurzschlusspunkt, das heißt der unerwünschte Spannungseinbruch durch den Einsatz des Anlaufwiderstands 3 zeitlich überbrückt, wobei der Schaltkontakt 71 offen ist. Mit der Spule 62 kann die Schaltverzögerung verlängert oder verkürzt werden, je nach dem in welcher Richtung die Spule 62 bestromt wird. Bevorzugt ist die Spule 62 auf dem gleichen Eisenkern wie die Spule des Kontaktöffners 7 gewickelt. Ist die Spule 62 in gleicher Richtung gewickelt wie die Spule des Kontaktöffners 7 und wird sie auch in gleicher Richtung bestromt, wird die magnetische Durchflutung beim Abschalten auch verstärkt, so dass ein längeres Abschalten als bei einem vergleichbaren ohmschen Widerstand erfolgt. $Θ Gesamt = Θ 7 + Θ 62, wobei Θ Gesamt = Φ * {N}^{2} / L$

Ist dagegen die Spule 62 in der Gegenrichtung zur Spule des Kontaktöffners 7 gewickelt und ist sie auch in der Gegenrichtung bestromt, so wird ein umgekehrter Effekt erzeugt. Die wirksame Durchflutung der Spule des Kontaktöffners 7 wird durch die Durchflutung der zweiten Spule 62 geschwächt, sodass die Abschaltzeit bei einem vergleichbaren ohmschen Widerstand verkürzt wird. Θ Gesamt = Θ7 - Θ62. Somit ist durch die zusätzlichen in Reihe geschaltete zweite Spule 62 eine effektive weitere Möglichkeit vorhanden, das Zeitverhalten des Begrenzungsmoduls 4 an die jeweilige Anwendungssituation und typspezifisch anzupassen.

Die Fig. 4 zeigt in einem Zeit-Schalt-Diagramm verschiedene Schaltzustände von einem Steuerschalter 8 am Schaltkontakt 81, dem zusätzlichen Relais als zweite Schaltvorrichtung 7 am Schaltkontakt 41, dem Strom I an dem zweiten Schaltkontakt 71 und dem Startermotor 2.

Das Verfahren zum Betreiben der Schaltungsanordnung 1 läuft wie folgt ab. Zu einem Zeitpunkt T0 ist die Schaltungsanordnung in Ruhestellung. Zum Zeitpunkt T1 wird der Steuerschalter 8 geschlossen und die Spannung Nebenstrompfad 30 springt auf die Potentialspannung P zum Zeitpunkt T1. Kurz danach zum Zeitpunkt T2 springt auch die Spannung am Relais 7 auf die Potentialspannung P und dabei wird der Schaltkontakt 71 geöffnet, was mit einer Zustandsänderung zum Zeitpunkt T2 in der Fig. 4 dargestellt ist. Genau darunter ist in gestrichelter Linienform eine Zeit-Stromkurve dargestellt, wie sie an der Spule des Relais 7 gemessen werden kann. Der Strom steigt zum Zeitpunkt T2 an bis zum Zeitpunkt T3. Zum Zeitpunkt T3 ist der Schaltkontakt 51 der ersten Schaltvorrichtung 5 geschlossen worden, sodass der Startermotor 2 über den Hauptstrompfad 20 die Spannung beaufschlagt.

Dadurch dass der Startermotor 2 andreht, sinkt der Strom I wie in der Fig. 4 dargestellt ab. Der Stromabfall folgt dabei folgender Formel *i* = *I*^{*-t*/*tau*} wobei tau (eine Zeitkonstante) =L/R, wobei L gleich die Induktivität der Spule 7 ist und R der Widerstand der Spule ist.

Bis zum Zeitpunkt T4 ist der Strom soweit abgesunken, dass der Schaltkontakt 71 wieder schließt und der Startermotor M2 ab diesem Zeitpunkt über dem Hauptstrompfad 20 mit dem maximalen Strom und der maximalen Spannung beaufschlagt wird. Der Steuerschalter 8 bleibt solange geschlossen, bis die Brennkraftmaschine 15 gestartet ist oder eine andere Ansteuerung notwendig ist. Der Steuerschalter 8 ist beispielsweise ein Zündschlüsselschalter bzw. ein Impuls vom Zündschlüsselschalter oder wird von der Motorsteuerung, beispielsweise für einen Start-Stopp-Betrieb angesteuert. Der Hauptstrompfad 20 wird also von der ersten Schaltvorrichtung 5 erst dann unterbrochen, wenn die Beaufschlagung mit Spannung vom Steuerschalter 8 unterbrochen und somit ausgeschaltet ist. Somit ist der Anlaufwiderstand 3 nur kurzzeitig belastet bei Fehlfunktionen bzw. Nichtfunktionieren der zweiten Schaltvorrichtung 7 ist der Hauptstrompfad 20, wie herkömmlich, geschlossen. Somit ist eine stabile Startvorrichtung und Schaltungsanordnung geschaffen, die über die Lebensdauer hält und einen Spannungseinbruch wirksam im Start-Stopp-Betrieb eines Fahrzeugs verhindert. Alle Figuren zeigen lediglich schematische nicht maßstabsgerechte Darstellungen. Im Übrigen wird insbesondere auf die zeichnerische Darstellungen für die Erfindung verwiesen.

## Patentansprüche

1. Schaltungsanordnung (1) für eine elektrische Maschine (2)- für eine Startvorrichtung mit einem Startermotor (2) zum Starten einer Brennkraftmaschine (15) in einem Kraftfahrzeug, mit einer Strombegrenzungsvorrichtung (3) zum Begrenzen eines Einschaltstroms der elektrischen Maschine (2), mit einer Überbrückungsvorrichtung (4) zum Überbrücken der Strombegrenzungsvorrichtung (3), wobei die Überbrückungsvorrichtung (4) direkt an ein hohes Potential einer Spannungsquelle (10) und in Reihe zur elektrischen Maschine (2) schaltbar ist, die Überbrückungsvorrichtung (4) einen Kontaktöffner (7) umfasst und der Kontaktöffner (7) zum Schalten eines Hauptstrompfads (20) der elektrischen Maschine (2) in einem Strompfad (83) angeordnet ist, so dass der Kontaktöffner (7) direkt von einem Steuerschalter (8) der elektrischen Maschine (2) schaltbar ist, die Überbrückungsvorrichtung (4) mit Spannung beaufschlagt und in der Folge der Hauptstrompfad (20) des Startermotors (2) von der Überbrückungsvorrichtung (4) unterbrochen wird, wobei der Hauptstrompfad (20) von einer ersten Schaltvorrichtung (5), umfassend eine Einzugswicklung (13) und eine Haltewicklung (14), geschlossen wird, wobei die Einzugswicklung (13) masseseitig an der Potentialseite (21) der elektrischen Maschine (2) geschaltet ist.

2. Schaltungsanordnung (1) nach Anspruch 1, **dadurch gekennzeichnet, dass** eine Schaltverzögerungseinrichtung (60) in einer Potential-Masse-Strompfadrichtung im Strompfad hinter dem Kontaktöffner (7) angeordnet ist.

3. Schaltungsanordnung (1) nach einem der Ansprüche 1 oder 2, **dadurch gekennzeichnet, dass** die Schaltverzögerungseinrichtung (60) ein passives Bauelement, insbesondere eine Spule (62), umfasst.

4. Schaltungsanordnung (1) nach einem der Ansprüche 1 bis 3, **dadurch gekennzeichnet, dass** die Schaltverzögerungseinrichtung (60) ein passives Bauelement, insbesondere einen Widerstand (61), umfasst.

5. Schaltungsanordnung (1) nach einem der Ansprüche 1 bis 4, **dadurch gekennzeichnet, dass** die Schaltungsanordnung (1) eine erste Schaltvorrichtung (5) umfasst, über die die elektrische Maschine (2) mit Spannung beaufschlagbar ist und wobei der Strompfad (83) der Überbrückungsvorrichtung (4) eine Sicherheitseinrichtung (9), insbesondere eine Diode, nachgeschaltet ist.

6. Schaltungsanordnung (1) nach einem der Ansprüche 1 bis 5, **dadurch gekennzeichnet, dass** die Einzugswicklung (13) masseseitig an der Potentialseite (21) der elektrischen Maschine (2), an einem Strompfadknoten (24) mit der Masse der Überbrückungsvorrichtung (4) geschaltet ist.

7. Verfahren zum Betreiben einer Schaltungsanordnung (1) für eine elektrische Maschine (2), insbesondere für eine Startvorrichtung (17) mit einem Startermotor (2) zum Starten einer Brennkraftmaschine (15), in einem Kraftfahrzeug, mit einer Strombegrenzungsvorrichtung (3) zum Begrenzen eines Einschaltstroms der elektrischen Maschine (2) und einer Überbrückungsvorrichtung (4) zum zeitweisen Überbrücken der Strombegrenzungsvorrichtung (3), wobei nach einem Einschalten eines Steuerschalters (8) die Überbrückungsvorrichtung (4) mit einem Kontaktöffner (7) mit Spannung beaufschlagt wird und in Folge dessen ein Hauptstrompfad (20) des Startermotors (2) von der Überbrückungsvorrichtung (4) unterbrochen wird, wobei der Hauptstrompfad (20) von einer ersten Schaltvorrichtung (5) geschlossen wird und die elektrische Maschine (2) über die Strombegrenzungsvorrichtung (4) mit Spannung beaufschlagt wird, wobei in Folge eines Spannungsabfalls am Startermotor (2), die Spannung der zur elektrischen Maschine (2) in Reihe geschalteten Überbrückungsvorrichtung (4) abfällt, so dass der Hauptstrompfad (20) von der Überbrückungsvorrichtung (4) wieder geschlossen wird und die Strombegrenzungsvorrichtung (3) überbrückt wird, wobei der Hauptstrompfad (20) von der ersten Schaltvorrichtung (5) unterbrochen wird, sobald die Beaufschlagung mit Spannung vom Steuerschalter (8) ausgeschaltet wird, wobei die erste Schaltvorrichtung (5) eine Einzugswicklung (13) und eine Haltewicklung (14) umfasst, wobei die Einzugswicklung (13) masseseitig an der Potentialseite (21) der elektrischen Maschine (2) geschaltet wird.

8. Startvorrichtung (17) zum Starten einer Brennkraftmaschine (15) in einem Kraftfahrzeug, mit einer Schaltungsanordnung (1) nach einem der Ansprüche 1 bis 6 mit einem Startermotor (2) und mit einer Strombegrenzungsvorrichtung (3) zum Begrenzen eines Einschaltstroms des Startermotors (2) und mit einer Überbrückungsvorrichtung (4) zum Überbrücken der Strombegrenzungsvorrichtung (3), wobei die Überbrückungsvorrichtung (4) mittels eines hohen Potentials einer Spannungsquelle schaltbar ist und die Überbrückungsvorrichtung (4) als Kontaktöffner (7), bevorzugt als Schaltrelais, ausgebildet ist.

9. Startvorrichtung (17) nach Anspruch 8, wobei die Überbrückungsvorrichtung (4) als separates Bauteil zum Startermotor mit einem als erste Schaltvorrichtung dienenden Starterrelais ausgebildet ist.

10. Startvorrichtung nach Anspruch 8, wobei die Überbrückungsvorrichtung mit dem Startmotor und dem Starterrelais in einem gemeinsamen Gehäuse oder als gemeinsame Baugruppe ausgebildet sind.

## Claims

1. A circuit arrangement (1) for an electric machine (2) for a starting device having a starter motor (2) for starting an internal combustion engine (15) in a motor vehicle, having a current-limiting device (3) for limiting a start-up current of the electric machine (2), having a bridging device (4) for bridging the current-limiting device (3), wherein the bridging device (4) can be connected directly to a high potential of a voltage source (10) and in series with the electric machine (2), the bridging device (4) comprises a contact opener (7) and the contact opener (7) for switching a main current path (20) of the electric machine (2) is disposed in a current path (83) so that the contact opener (7) can be switched directly by a control switch (8) of the electric machine (2), a voltage is applied to the bridging device (4) and, as a result, the main current path (20) of the starter motor (2) is interrupted by the bridging device (4), wherein the main current path (20) is closed by a first switching device (5), comprising a pull-in winding (13) and a holding winding (14), wherein the pull-in winding (13) is connected on the earth side to the potential side (21) of the electric machine (2).

2. The circuit arrangement (1) as claimed in claim 1, **characterised in that** switching delay device (60) is disposed in a potential-earth-current path direction in the current path downstream of the contact opener (7).

3. The circuit arrangement (1) as claimed in any one of claims 1 or 2, **characterised in that** the switching delay device (60) comprises a passive component, in particular a coil (62).

4. The circuit arrangement (1) as claimed in any one of claims 1 to 3, **characterised in that** the switching delay device (60) comprises a passive component, in particular a resistor (61).

5. The circuit arrangement (1) as claimed in any one of claims 1 to 4, **characterised in that** the circuit arrangement (1) comprises a first switching device (5) via which a voltage can be applied to the electric machine (2) and wherein in the current path (83) a safety device (9), in particular a diode is connected downstream of the bridging device (4).

6. The circuit arrangement (1) as claimed in any one of claims 1 to 5, **characterised in that** the pull-in winding (13) is connected on the earth side to the potential side (21) of the electric machine (2), at a current path node (24) with the earth of the bridging device (4).

7. A method for operating a circuit arrangement (1) for an electric machine (2), in particular for a starting device (17) having a starter motor (2) for starting an internal combustion engine (15), in a motor vehicle, having a current-limiting device (3) for limiting a start-up current of the electric machine (2) and a bridging device (4) for intermittently bridging the current-limiting device (3), wherein after switch-on of a control switch (8), a voltage is applied to the bridging device (4) with a contact opener (7) and, as a result, a main current path (20) of the starter motor (2) is interrupted by the bridging device (4), wherein the main current path (20) is closed by a first switching device (5) and a voltage is applied to the electric machine (2) via the current-limiting device (4), wherein as a result of a voltage drop at the starter motor (2), the voltage of the bridging device (4) connected in series with the electric machine (2) falls so that the main current path (20) is then closed by the bridging device (4) and the current-limiting device (3) is bridged, wherein the main current path (20) is interrupted by the first switching device (5) as soon as the application of voltage is shut-off by the control switch (8), wherein the first switching device (5) comprises a pull-in winding (13) and a holding winding (14), wherein the pull-in winding (13) is connected on the earth side to the potential side (21) of the electric machine (2).

8. A starting device (17) for starting an internal combustion engine (15) in a motor vehicle, having a circuit arrangement (1) as claimed in any one of claims 1 to 6, having a starter motor (2) and having a current-limiting device (3) for limiting a start-up current of the starter motor (2) and having a bridging device (4) for bridging the current-limiting device (3), wherein the bridging device (4) can be switched by means of a high potential of a voltage source and the bridging device (4) is formed as a contact opener (7), preferably as a switching relay.

9. The starting device (17) as claimed in claim 8, wherein the bridging device (4) is formed as a separate component to the starter motor having a starter relay serving as a first switching device.

10. The starting device as claimed in claim 8, wherein the bridging device with the starter motor and the starter relay are formed in a common housing or as a common assembly.

## Revendications

1. Montage de circuit (1) pour une machine électrique (2) pour un dispositif de démarrage, comportant un moteur de démarrage (2) pour démarrer un moteur à combustion interne (15) dans un véhicule automobile, un dispositif de limitation de courant (3) pour limiter un courant de démarrage de la machine électrique (2), un dispositif de pontage (4) pour ponter le dispositif de limitation de courant (3), dans lequel le dispositif de pontage (4) peut être directement commuté vers un potentiel élevé d'une source de tension (10) et en série par rapport à la machine électrique (2), le dispositif de pontage (4) comprend un rupteur (7) et le rupteur (7) est situé dans un trajet de courant (83) de manière à commuter un trajet de courant principal (20) de la machine électrique (2), de sorte que le rupteur (7) peut être directement commuté par un commutateur de commande (8) de la machine électrique (2), une tension est appliquée au dispositif de pontage (4) et le trajet de courant principal (20) du moteur de démarrage (2) est ensuite interrompu par le dispositif de pontage (4), dans lequel le trajet de courant principal (20) est fermé par un premier dispositif de commutation (5) comprenant un enroulement d'alimentation (13) et un enroulement de maintien (14), dans lequel l'enroulement d'alimentation (13) côté masse est commuté vers le côté potentiel (21) de la machine électrique (2).

2. Montage de circuit (1) selon la revendication 1, **caractérisé en ce qu'**un dispositif de temporisation de commutation (60) est situé derrière le rupteur (7) dans une direction de trajet de courant potentiel-masse dans le trajet de courant.

3. Montage de circuit (1) selon l'une des revendications 1 ou 2, **caractérisé en ce que** le dispositif de temporisation de commutation (60) comprend un composant passif, en particulier une bobine (62).

4. Montage de circuit (1) selon l'une des revendications 1 à 3, **caractérisé en ce que** le dispositif de temporisation de commutation (60) comprend un composant passif, en particulier une résistance (61).

5. Montage de circuit (1) selon l'une des revendications 1 à 4, **caractérisé en ce que** l'montage de circuit (1) comprend un premier dispositif de commutation (5) par l'intermédiaire duquel une tension est appliquée à la machine électrique (2) et dans lequel le trajet de courant (83) du dispositif de pontage (4) est situé en avant d'un dispositif de sécurité (9), en particulier une diode.

6. Montage de circuit (1) selon l'une des revendications 1 à 5, **caractérisé en ce que** l'enroulement d'alimentation (13) côté masse est commuté vers le côté potentiel (21) de la machine électrique (2), au niveau d'un noeud de trajet de courant (24) avec la masse du dispositif de pontage (4).

7. Procédé pour faire fonctionner un montage de circuit (1) pour une machine électrique (2), en particulier pour un dispositif de démarrage (17) comportant un moteur de démarrage (2) pour démarrer un moteur à combustion interne (15), dans un véhicule automobile, un dispositif de limitation de courant (3) pour limiter un courant de démarrage de la machine électrique (2) et un dispositif de pontage (4) pour ponter temporairement le dispositif de limitation de courant (3), dans lequel après l'enclenchement d'un commutateur de commande (8), une tension est appliquée au dispositif de pontage (4) au moyen d'un rupteur (7), et à la suite de quoi un trajet de courant principal (20) du moteur de démarrage (2) est interrompu par le dispositif de pontage (4), dans lequel le trajet de courant principal (20) est fermé par un premier dispositif de commutation (5) et une tension est appliquée à la machine électrique (2) par l'intermédiaire du dispositif de limitation de courant (3), dans lequel à la suite d'une chute de tension sur le moteur de démarrage (2), la tension du dispositif de pontage (4) raccordé en série par rapport à la machine (2) chute, de sorte que le trajet de courant principal (20) est de nouveau fermé par le dispositif de pontage (4) et le dispositif de limitation de courant (3) est ponté, dans lequel le trajet de courant principal (20) est interrompu par le premier dispositif de commutation (5) dès que la tension appliquée par le commutateur de commande (3) est coupée, dans lequel le premier dispositif de commutation (5) comprend un enroulement d'alimentation (13) et un enroulement de maintien (14), dans lequel l'enroulement d'alimentation (13) côté masse est commuté vers le côté potentiel (21) de la machine électrique (2).

8. Dispositif de démarrage (17) pour démarrer un moteur à combustion interne (15) dans un véhicule automobile, comportant un montage de circuit (1) selon l'une des revendications 1 à 6, comportant un moteur de démarrage (2) et un dispositif de limitation de courant (3) pour limiter un courant de démarrage du moteur de démarrage (2), et un dispositif de pontage (4) pour ponter le dispositif de limitation de courant (3), dans lequel le dispositif de pontage (4) peut être commuté au moyen d'un potentiel élevé d'une source de tension, et le dispositif de pontage (4) est configuré comme un rupteur (7), de préférence comme un relais de commutation.

9. Dispositif de démarrage (17) selon la revendication 8, dans lequel le dispositif de pontage (4) est configuré comme un composant séparé du moteur de démarrage avec un relais de démarrage faisant office de premier dispositif de commutation.

10. Dispositif de démarrage selon la revendication 8, dans lequel le dispositif de pontage avec le moteur de démarrage et le relais de démarrage sont dans un boîtier commun ou sont configurés comme un ensemble commun.
